# EUROPÄISCHE PATENTANMELDUNG

(11) **EP 0 567 758 A1**
(43) Veröffentlichungstag der Anmeldung: **03.11.1993**
(21) Anmeldenummer: 93104396.2
(22) Anmeldetag: 18.03.1993
(51) Int. Cl.: B22D 33/06

(54) **Jacket für kastenlose Formen**

(30) Priorität: 15.04.1992 CH 1252/92
(71) Anmelder: GEORG FISCHER GIESSEREIANLAGEN AG, CH-8201 Schaffhausen (CH)
(72) Erfinder: Kruse, Ernst Otto, W-7702 Gottmadingen (DE)
(74) Vertreter: Szilagyi, Marianne

(57) **Zusammenfassung**

Es wird eine Vorrichtung vorgeschlagen zum Abstützen und Belasten von kastenlosen Sandformen während des Giessens und der Erstarrungsphase, vorzugsweise zur Verwendung in mechanischen und automatischen Formanlagen, wobei in einem schweren Rahmen (5) zwei- oder vierseitig Andrückplatten (6) auf geneigten Berührungseben (10) begrenzt höhenbeweglich angebracht sind und die eine horizontale Bewegung gegen die Sandformen ausführen, wenn ihre Abwärtsbewegung gestoppt und der Rahmen (5) weiter abwärts bewegt wird.

## Beschreibung

Die Erfindung betrifft ein Jacket zum Abstützen kastenloser Formen beim Giessen.

Giessformen werden beim Giessen durch das flüssige Metall auf Druck von innen nach aussen beansprucht und zwar sowohl in horizontaler als auch in vertikaler Richtung.

Beim Giessen von Sandformen im Kasten werden die horizontalen Druckkräfte durch den Formkasten aufgenommen, während die vertikalen Auftriebskräfte durch Verklammern der Formkastenhälften oder durch Beschwergewichte aufgenommen werden, die auf den Oberkasten gelegt werden.

Kastenlose horizontal geteilte Formen müssen zum Aufnehmen des Giessdruckes mit speziellen Einrichtungen versehen werden, die den horizontalen und vertikalen Giessdruck aufnehmen.

Es sind solche Einrichtungen bekannt, deren einer Teil als Beschwereisen wirkt und deren anderer Teil gegen die Seitenflächen gedrückt wird. Solche Einrichtungen sind kompliziert und teuer. Ausserdem stören die Beschwerplatte und der Betätigungsmechanismus für die Seitenplatten beim Giessen.

Ein weiterer Nachteil bei bekannten Systemen ist die Gefahr, dass beim Aufsetzen der Einrichtung auf die kastenlose Form duch Seitenstösse das Oberteil der Form gegen das Unterteil verschoben wird, sodass "Versatz" am Gussstück entsteht und Ausschuss produziert wird.

Die Reinigung einer solchen Einrichtung von anhaftendem Sand ist sehr aufwendig.

Die vorliegende Erfindung hat es sich zur Aufgabe gemacht, die aufgeführten Nachteile zu eliminieren und eine einfache Vorrichtung zu schaffen, die sowohl den vertikalen als auch den horizontalen Giessdruck aufnimmt, ein versatzfreies Aufsetzen gewährleistet und sich einfach automatisch reinigen lässt.

In Fig. 1 ist die Draufsicht einer kastenlosen Formen mit einer Abstützvorrichtung, die mit Jacket bezeichnet wird, dargestellt.

In Fig. 2 ist ein Querschnitt der Form mit Jacket und Transportwagen dargestellt.

Die kastenlose Form, bestehend aus Form-Unterteil 1 und Formoberteil 2, wird auf einem Wagen 3 transportiert.

Das Jacket besteht aus einem schweren Rahmen 5 und vier Andrückplatten 6.

Die Andrückplatten 6 sind über geneigte Flächen 10 mit dem Rahmen 5 in einem durch die Schrauben 8 begrenzten Bereich höhenbeweglich miteinander verbunden.

Die Andrückplatten 6 weisen je mind. zwei Füsse 7 auf, die sich am Wagen 3 abstützen.

Die Arme 4 der Übersetzvorrichtung heben das Jacket am Rahmen 5 von der bereits abgegossenen kastenlosen Form ab, wobei durch die Aufwärtsbewegung des Rahmens 5 die Andrückplatten zunächst ihre Höhenlage nicht verändern, sodass aufgrund der geneigten Berührungsebene 10 und der in einem vertikalen Schlitz beweglichen Schrauben 8 eine horizontal Bewegung weg von der kastenlosen Form ausführt, wodurch allseitig ein Spalt 9 entsteht.

Wenn der Rahmen 5 den oberen Rand der Andrückplatten 6 erreicht hat, werden diese mit dem Rahmen 5 gemeinsam nach oben gezogen.

Das Aufsetzen des Jacket erfolgt in umgekehrter Folge:
Die Übersetzvorrichtung trägt mit den Armen 4 das Jacket am Rahmen 5 und senkt es mit einem Abstands-Spalt 9 über die Form, bis die Andrückplatten 6 mit ihren Füssen 7 den Wagen 3 berühren. Der Rahmen 6 wird noch weiter abwärts bewegt, wobei die Andrückplatten 6 durch die geneigten Berührungsflächen 10 allseitig gleichmässig gegen die Form gedrückt werden. Durch die genaue Parallelbewegung der Andrückplatten ist eine Verschieben (Versatz) zwischen Ober- und Unterballen (1, 2) ausgeschlossen.

Durch das kraftschlüssige Anpressen der Andrückplatten wird gleichzeitig der Oberballen gegen den vertikalen Giessdruck gehalten, sodass die gesamte Oberseite der Form für das Giessen freigehalten wird.

Da das Jacket im abgenommenen Zustand oben und unten offen ist, ist ein automatisches Reinigen den Andrückflächen unproblematisch.

## Patentansprüche

1. Vorrichtung zum Abstützen und Belasten von kastenlosen Sandformen während des Giessens und der Erstarrungsphase, vorzugsweise zur Verwendung in mechanischen und automatischen Formanlagen, dadurch gekennzeichnet, dass in einem schweren Rahmen (5) zwei- oder vierseitig Andrückplatten (6) auf geneigten Berührungseben (10) begrenzt höhenbeweglich angebracht sind, die eine horizontale Bewegung gegen die Sandform ausführen, wenn ihre Abwärtsbewegung gestoppt und der Rahmen (5) weiter abwärts bewegt wird.

2. Vorrichtung nach Anspruch 1, dadurch gekennzeichnet, dass die Andrückplatten (6) mit Füssen (7) versehen sind, die sich beim Aufsetzen auf die Sandform (1, 2) auf dem Wagen (3) abstützen.

3. Vorrichtung nach Anspruch 1 oder 2, dadurch gekennzeichnet, dass die Aussenwände der Sandform (1, 2) senkrecht sind.

4. Vorrichtung nach einem der Ansprüche 1 bis 3, dadurch gekennzeichnet, dass die Aussenwände der Sandform (1, 2) geneigt sind.
